# EUROPÄISCHE PATENTSCHRIFT

(11) **EP 1 155 996 B1**
(45) Veröffentlichungstag und Bekanntmachung des Hinweises auf die Patenterteilung: **09.02.2005**
(21) Anmeldenummer: 01108246.8
(22) Anmeldetag: 31.03.2001
(51) Int. Cl.: B65H 29/68, B65H 9/14, B65H 5/22

(54) **Verfahren zum Zuführen von Blechtafeln**
Method for feeding sheet metal plates
Procédé d'alimentation de feuilles de tôle

(30) Priorität: 06.04.2000 DE 10017259
(43) Veröffentlichungstag der Anmeldung: 21.11.2001
(62) Teilanmeldung aus: 04025493.0
(73) Patentinhaber: LTG Mailänder GmbH, 70435 Stuttgart (DE)
(72) Erfinder: Vollmann, Andreas, Dipl.-Ing., 71640 Ludwigsburg (DE); Horeld, Andreas, Dipl.-Ing. (FH), 75180 Pforzheim (DE); Mokler, Bernhard, Dipl.-Ing., 71706 Markgröningen (DE)
(74) Vertreter: Grosse, Rainer, Dipl.-Ing.

(56) Entgegenhaltungen:
- DE-A- 19 645 239
- DE-B- 1 152 707
- US-A- 2 257 117

## Beschreibung

Die Erfindung betrifft ein Verfahren zum Zuführen von flachen, sich geschuppt überlappenden Blechtafeln zu mindestens einem Vorderkantenanschlag einer weiterverarbeitenden Maschine, insbesondere Blechdruck- oder Blechlackiermaschine.

Bei einer bekannten Vorrichtung wird für eine Verlangsamung der geschuppt angeordneten Gegenstände zyklisch das gesamte Zuführbandsystem in seiner Geschwindigkeit reduziert. Die Folge ist, dass alle geschuppt übereinander liegenden Tafeln gleichzeitig verlangsamt und dabei die vorderste Tafel an den Vorderkantenanschlag angelegt wird. Von dort aus wird die Tafel mittels eines weiteren Transportsystems lagedefiniert abtransportiert. Die verbleibenden Tafeln werden wieder zyklisch beschleunigt, bis die vorderste Tafel eine bestimmte Position erreicht hat, ab der wiederum die Verlangsamung durchgeführt wird. Dieses System hat den Nachteil, dass sehr große Massen beschleunigt und verzögert werden müssen, so dass die Genauigkeit der Lage der vordersten Tafel im Bremszielbereich aufgrund von Riemenelastizität und weiterer Einfluss nehmender Parameter stark streut. Eine sichere, reproduzierbare Vorderkantenanlage der Blechtafeln ist daher nicht gegeben.

Ferner sind Vorrichtungen mit Verzögerungselementen bekannt, mit denen über Friktion eine Tafel-Verzögerung bewirkt wird. Nachteilig ist dabei die geringe Genauigkeit durch schwerlich reproduzierbare Schlupfvorgänge, die sich im Bremszielbereich bei der Übergabe an den Vorderkantenanschlag so auswirken können, dass eine zu große Restgeschwindigkeit beim Anschlag (Beschädigungsproblem) oder eine zu starke Verzögerung (keine hinreichende Anlage der Vorderkante des Blechs) besteht. Nachteilig ist ferner, dass beim Fördermittel während des Bremsvorgangs die Haltefläche durch das Unterfahren der nächsten Blechtafel verringert. Im ungünstigen Fall reduziert sich die Haltefläche auf Null, so das in der letzten Bremsphase undefinierter Schlupf auftritt.

Der Erfindung liegt daher die Aufgabe zugrunde, ein Verfahren zum Zuführen von flachen, sich geschuppt: überlappenden Blechtafeln zu schaffen, das eine präzise, reproduzierbare Anlage der jeweiligen Vorderkante der Blechtafeln am Vorderkantenanschlag gestattet. Überdies ist eine hohe Taktzahl realisierbar.

Diese Aufgabe wird erfindungsgemäß durch die Merkmale des Anspruchs 1 gelöst. Ein erstes Fördermittel, auf dem die Blechtafeln aufliegen, weist eine konstante oder eine sich zyklisch verändernde Geschwindigkeit auf, wobei zwischen dem ersten Fördermittel und dem Vorderkantenanschlag ein zweites Fördermittel angeordnet ist, das als endlos umlaufendes Trum ausgebildet ist und den jeweils vordersten Gegenstand vom ersten Fördermittel mit einer dem ersten Fördermittel entsprechenden Geschwindigkeit übernimmt und auf eine kleinere Geschwindigkeit, insbesondere nahezu zum Stillstand, verlangsamt und in diesem verzögerten Zustand dem Vorderkantenanschlag durch nachfolgendes Rutschen des Gegenstandes auf einer Unterlage oder Übergabe an eine Einrichtung zuführt, wobei die Einrichtung den Gegenstand in Anlage an den Vorderkantenanschlag führt, oder wobei das Trum den Gegenstand bis zum Stillstand abbremst, derart, dass er dadurch bis gegen den Vorderkantenanschlag geführt ist. Auf diese verschiedenen Arten und Weisen erfolgt jeweils eine exakte Tafelausrichtung ohne Kantenbeschädigung. Die auf dem ersten Fördermittel geschuppt aufliegenden Gegenstände werden somit mit gleichbleibender Geschwindigkeit kontinuierlich gefördert. Es erfolgt also eine Schuppenförderung mit konstanter Geschwindigkeit. Alternativ kann auch eine sich zyklisch verändernder Geschwindigkeit vorgesehen sein. Sich zyklisch verändernder Geschwindigkeit heißt: große Geschwindigkeit, kleine Geschwindigkeit, große Geschwindigkeit, kleine Geschwindigkeit usw., wobei das Geschwindigkeitsverhältnis bevorzugt im Bereich 4 : 1 bis 2 : 1, insbesondere 3 : 1 liegt. Die in der Schuppe -in Transportrichtung gesehenvorderste Blechtafel wird mittels des zweiten Fördermittels abgebremst, derart, dass sie mit geringer Restgeschwindigkeit gegen den Vorderkantenanschlag tritt oder dass sie mit der niedrigen Rest-Geschwindigkeit der Einrichtung übergeben wird, die sie gegen den Vorderkantenanschlag führt. Alternativ kann die Verlangsamung durch das zweite Fördermittel auch derart erfolgen, dass die Blechtafel von dem zweiten Fördermittel bis gegen den Vorderkantenanschlag geführt wird und dort zum Stillstand kommt. Während des Abbremsens der vordersten Tafel wird die geschuppte Anordnung der übrigen Tafeln mittels des ersten Fördermittels konstant weiterbewegt. Es ist alternativ auch denkbar, dass der Schuppenstrom des ersten Fördermittels zyklisch gefördert wird. Dies bedeutet, einen zyklischen Geschwindigkeitswechsel vorzunehmen: große Geschwindigkeit - kleine Geschwindigkeit usw.. Ist die vorderste Tafel exakt ausgerichtet, so wird sie von einen Weiterverarbeitungsmechanismus in exakt ausgerichteter Lage übernommen. Das zweite Fördermittel beschleunigt während des erwähnten Ausrichtsvorgangs wieder auf eine Geschwindigkeit, die dem ersten Fördermittel entspricht, so dass anschließend die nunmehr vorderste Blechtafel der Schuppenanordnung vom zweiten Fördermittel übernommen und - entsprechend wie zuvor beschrieben- verlangsamt und an dem Vorderkantenanschlag exakt ausgerichtet wird. Vorzugsweise liegt die jeweils vorderste Tafel auf dem zweiten Fördermittel auf, wobei beim Verlangsamungsvorgang keine Relativbewegung zwischen dem zweiten Fördermittel und der Blechtafel erfolgt und daher eine exakte Reproduzierbarkeit vorliegt. Während der Verlangsamung entsteht in der Hauptphase keine Gleitbewegung zwischen dem zweiten Fördermittel und Blechtafel. Die Blechtafel wird exakt mit dem zweiten Fördermittel (Riementrum) entsprechend eines festgelegten, während jedem Takt gleichen Ort -Maschinenwinkel- Bewegungsgesetzes verlangsamt. Die nachstehend näher definierte, vorzugsweise vorgesehene Haltewirkung durch Vakuum ist so dimensioniert, dass der Kurvenverlauf der Verlangsamung unabhängig ist vom Tafelgewicht und der Oberflächenbeschaffenheit der Blechtafel. Die Bewegung von zweitem Fördermittel und Blechtafel ist in der Verlangsamungsphase synchron, ohne Relativbewegung. Erst kurz vor der Ankunft an dem Vorderkantenanschlag, insbesondere an den Vordermarken, wird dieser Kraftschluß (durch Abschalten des Vakuums) aufgehoben, so dass das zweite Fördermittel dann die Blechtafel noch schiebt, jedoch nur mit einer sehr geringen Kraft, die sich aus der nun vorliegenden Reibung ohne Vakuum zwischen Trum und Blechtafel ergibt. Die Schuppung ist derart vorgenommen, dass sich während des Verlangsamungsvorgangs der vordersten Tafel die Überlappungszone mit der Folgetafel vergrößert. Durch entsprechende Geschwindigkeitsabstimmung der beiden Fördermittel unter Berücksichtigung der Formate der jeweils zuzuführenden Gegenstände lässt sich eine hohe Verarbeitungszahl pro Zeiteinheit realisieren. Die Gegenstände liegen auf dem ersten und dem zweiten Fördermittel auf, das heißt die Gegenstände befinden sich oberhalb der Fördermittel; es liegt daher kein Überkopf-Transport vor, bei dem die Gegenstände an der Unterseite der Fördermittel gehalten werden. Dies ist unter anderem deshalb von Bedeutung, da die Schuppung der Gegenstände derart ausgestaltet ist, dass die vorderste Tafel von der nachfolgenden untergriffen wird usw., so dass die Tafeln von unten her jeweils nur im nicht überlappten Bereich allein zugänglich sind.

Wie erwähnt erfolgt erfindungsgemäß somit eine Verlangsamung bis auf eine relativ kleine Geschwindigkeit. Hat der Gegenstand diese niedrige Geschwindigkeit angenommen, so gleitet er ein kurzes Stück über die Unterlage und gelangt auf diese Art und Weise gegen den Vorderkantenanschlag und wird dort ausgerichtet. Alternativ ist es auch möglich, dass nach der Verlangsamung der Gegenstand von einer weiteren Einrichtung übernommen wird, die den Gegenstand erfasst (durch Greifereinrichtung, Saugeinrichtung und/oder Magneteinrichtung) und definiert bis an den Vorderkantenanschlag führt, so dass dort die Ausrichtung erfolgt. Alternativ ist es auch möglich, dass das zweite Fördermittel den Gegenstand bis zum Stillstand abbremst, wobei die Verlangsamung derart realisiert wird, dass im Stillstand beziehungsweise kurz bevor der Stillstand erreicht wird, der Gegenstand gegen den Vorderkantenanschlag tritt und hierdurch ausgerichtet wird.

Nach einer Weiterbildung der Erfindung ist vorgesehen, dass dem ersten Fördermittel eine erste Halteeinrichtung zugeordnet ist. Bevorzugt kann dem zweiten Fördermittel eine zweite Halteeinrichtung zugeordnet sein. Die erste und/oder die zweite Halteeinrichtung kann bevorzugt als Saugeinrichtung und/oder als Magneteinrichtung ausgebildet sein. Die Saugeinrichtung ist derart gestaltet, dass die Gegenstände, insbesondere die Blechtafeln, auf der Oberfläche des Fördermittels durch Saugwirkung gehalten werden, so dass eine Relativbewegung zwischen dem entsprechenden Fördermittel und den Gegenständen sicher vermieden ist. Insbesondere lässt sich aufgrund dieser Haltewirkung der Abbremsvorgang ohne ein Verrutschen der Blechtafel auf dem Fördermittel durchführen, so dass eine hohe Präzision bei hoher Taktzahl erzielt ist. Sofern es sich bei den Gegenständen um ferromagnetische Bauteile, beispielsweise Stahlblechtafeln, handelt, kann als Halteeinrichtung auch eine Magneteinrichtung verwendet werden, die sich unterhalb des Fördermittels befindet und auf diese Art und Weise eine Relativverschiebung zwischen Blechtafel und Fördermittel verhindert. Die Blechtafeln bewegen sich somit exakt mit der Geschwindigkeit, die von dem entsprechenden Fördermittel vorgegeben ist.

Insbesondere kann vorgesehen sein, dass das erste Fördermittel als endlos umlaufendes Fördermittel ausgebildet ist. Es handelt sich bei den ersten und zweiten Fördermitteln somit um Trums, die bevorzugt aus mehreren, parallel nebeneinander liegenden Riemen bestehen, auf denen die Blechtafeln aufliegen, wobei unterhalb des Obertrums die Halteeinrichtung angeordnet ist, die die Blechtafel beziehungsweise die Blechtafeln auf den Riemen fixiert/fixieren.

Ferner ist es vorteilhaft, wenn sich die zweite Halteeinrichtung -in Transportrichtung gesehen- nur über ein Teilstück des zweiten Fördermittels erstreckt. Für eine Lagefixierung ist dieses Teilstück ausreichend und hält die Fixierungszone relativ klein, so dass für die Haltewirkung nur entsprechend kleine Energiemengen aufzubringen sind.

. Ferner ist es vorteilhaft, wenn sich die zweite Halteeinrichtung im Wesentlichen auf der stromaufseitigen Hälfte des zweiten Fördermittels befindet.

Besonders bevorzugt ist es, wenn die Haltewirkung der zweiten Halteeinrichtung ein- und ausschaltbar ist. Im Falle einer Vakuum-Saugeinrichtung kann die Vakuumquelle ein- und ausgeschaltet werden oder es befindet sich ein pneumatisch wirkendes Schaltventil im System, mit dem die Saugwirkung an- und ausschaltbar ist. Die Saugwirkung wird aktiviert, sobald die vorderste Blechtafel von dem zweiten Fördermittel übernommen wird; sie wird deaktiviert oder stark reduziert, unmittelbar bevor die Vorderkante der gebremsten Blechtafel auf die Vorderkantenanschlag trifft. Sofern eine Magnetvorrichtung zur Entfaltung der Haltewirkung vorhanden ist, wird bevorzugt eine Elektromagneteinrichtung eingesetzt, so dass durch elektrisches Ein- beziehungsweise Ausschalten die Haltekraft aktivierbar beziehungsweise deaktivierbar ist.

Die Haltewirkung der ersten Halteeinrichtung wirkt bevorzugt kontinuierlich, das heißt, sie wird nicht geschaltet. Ausnahme: bei der letzten Tafel des Schuppenstroms wird geschaltet.

Insbesondere kann vorgesehen sein, dass die erste und/oder die zweite Halteeinrichtung von mindestens einem sich unterhalb des ersten und/oder zweiten Fördermittels befindlichen Saugkasten gebildet ist. Der Saugkasten ist bevorzugt über ein Schaltventil an eine Vakuumquelle angeschlossen. Um die Saugwirkung durch das erste und/oder das zweite Fördermittel hindurch auf die Tafeln wirken zu lassen, ist das erste und/oder das zweite Fördermittel luftdurchlässig ausgebildet.

Die Erfindung betrifft ein Verfahren zum Zuführen von flachen, sich geschuppt überlappenden Blechtafeln zu mindestens einem Vorderkantenanschlag einer weiterverarbeitenden Maschine, insbesondere Blechdruck- oder Blechlackiermaschine, mit einer ersten Förderzone, in der die Gegenstände mit einer ersten, konstanten Geschwindigkeit in geschuppter Anordnung transportiert werden und mit einer zweiten, der ersten Förderzone folgenden Förderzone, in der der jeweils vorderste Gegenstand mit erster Geschwindigkeit übernommen und dann auf eine zweite Geschwindigkeit verlangsamt wird, so dass er mit der zweiten Geschwindigkeit gegen mindestens einen Vorderkantenanschlag geführt wird oder sich mit dieser Geschwindigkeit dem Vorderkantenanschlag nähert.

Die zweite Geschwindigkeit ist wesentlich kleiner als die erste Geschwindigkeit; sie weist vorzugsweise sehr kleinen Wert auf oder es wird derart vorgegangen, dass die Tafel bis auf die Geschwindigkeit Null abgebremst wird und dass beim Erreichen des Stillstandes die Vorderkante der Tafel gegen den Vorderkantenanschlag tritt.

Bevorzugt kann vorgesehen sein, dass bei einer Nenngeschwindigkeit entsprechend cirka 9.000 bis 10.000 Tafeln pro Stunde die erste Geschwindigkeit etwa 1 m/s beträgt. Die zweite Geschwindigkeit kann zum Beispiel einen Wert von etwa 0,2 oder 0,1 m/s aufweisen. Insbesondere kann vorgesehen sein, dass die zweite Geschwindigkeit auf 0,25 bis 0,1 Mal der ersten Geschwindigkeit ausgelegt ist.

Die Zeichnung veranschaulicht die Erfindung anhand eines Ausführungsbeispiels. Es zeigen:
- Figur 1: eine Seitenansicht auf eine Vorrichtung zum Zuführen einer Blechtafel gegen einen Vorderkantenanschlag,
- Figur 2: eine schematische Seitenansicht der Vorrichtung gemäß Figur 1,
- Figur 3: eine schematische Seitenansicht der Vorrichtung der Figur 1,
- Figur 4: eine schematische Seitenansicht der Vorrichtung der Figur 1 und
- Figur 5: eine schematische Seitenansicht der Vorrichtung der Figur 1.

Die Figur 1 zeigt eine Vorrichtung 1 zum Zuführen von flachen Gegenständen 2 gegen mindestens einen Vorderkantenanschlag 3. Die Gegenstände 2 sind als Blechtafeln 4 ausgebildet.

Die Vorrichtung 1 weist ein erstes Fördermittel 5 und ein zweites Fördermittel 6 auf. Das erste Fördermittel 5 wird von einem umlaufenden Trum 7 und das zweite Fördermittel 6 von einem umlaufenden Trum 8 gebildet. Das umlaufende Trum 7 besitzt ein Obertrum 9 und ein Untertrum 10 und ist an einem Ende um ein Umlenkrad 11 geführt. Das am anderen Ende liegende Umlenkrad des Trums 7 ist auf der Figur aus Platzgründen nicht dargestellt. Das umlaufende Trum 8 besitzt endseitig jeweils ein Umlenkrad 12 beziehungsweise 13. Sein Obertrum 14 liegt in der Ebene des Obertrums 9 und sein Untertrum 15 ist über eine Spannrolle 16 geführt. Vorzugsweise bestehen die umlaufenden Trums 7 und 8 jeweils aus mehreren, mit Abstand zueinander liegenden Riemen, so dass eine über die Breite der Blechtafeln verteilt angeordnete Auflage gebildet ist. Den Riemen sind entsprechende Umlenkräder 11 bis 13 sowie Spannrollen 16 zugeordnet.

Die Riemen der Trums 7 und 8 sind luftdurchlässig ausgestaltet. Unterhalb des Obertrums 9 befindet sich ein in der Figur angedeuteter Saugkasten 17, der an eine Vakuumquelle angeschlossen ist. Ferner befindet sich unterhalb des Obertrums 14 ein Saugkasten 18, der über ein Schaltventil 19 ebenfalls an die oder an eine andere Vakuumquelle angeschlossen ist. Die Trums 7 und 8 bilden somit Saugtrums, auf denen die Gegenstände durch Unterdruck unverrückbar gehalten werden. Das Trum 7 läuft mittels eines nicht dargestellten vorzugsweise elektrischen Antriebs mit konstanter, erster Geschwindigkeit v₁ um. Die Transportrichtung ist mittels des Pfeiles 20 bezüglich einer Transportebene 21 gekennzeichnet. Ein in der Geschwindigkeit regel- oder steuerbarer elektrischer oder mechanischer Antrieb treibt das Trum 8 derart an, dass es -ebenfalls in Transportrichtung (Pfeil 20)- entsprechend beschleunigt und abgebremst wird. Es weist die momentane Geschwindigkeit v₂ auf.

Aus der Figur 1 ist erkennbar, dass die Blechtafeln 4 in geschuppter Anordnung zueinander liegen, das heißt, die zuvorderst liegende Blechtafel 4' überlappt die Folgeblechtafel 4", wobei der Vorderkantenbereich der Blechtafel 4'' unterhalb des Hinterkantenbereichs der Blechtafel 4' liegt. Weitere, sich an die Folgetafel 4'' stromaufwärts anschließende Blechtafeln sind entsprechend geschuppt angeordnet (nicht dargestellt).

Der Saugkasten 17 bildet eine erste Halteeinrichtung 22, die per Unterdruck die Blechtafeln 4 in geschuppter Anordnung auf dem Obertrum 9 fixiert. Die Haltewirkung der ersten Halteeinrichtung 22 ist konstant. Der Saugkasten 18 bildet eine zweite Halteeinrichtung 23 für die jeweils zuvorderst liegende Blechtafel 4', wobei die Haltewirkung mittels des Schaltventils 19 ein- und ausgeschaltet beziehungsweise verstärkt und vermindert werden kann, das heißt, die Vakuumquelle wird mit dem Saugkasten 18 verbunden oder es erfolgt eine Trennung der Verbindung.

Wie aus der Figur ersichtlich, ist der Saugkasten 18 im Bereich der hinsichtlich der Transportrichtung (Pfeil 20) stromaufseitigen Hälfte des umlaufenden Trums 8 angeordnet. Insofern erstreckt sich die zweite Halteeinrichtung 23 nur über ein Teilstück 24 der gesamten Länge des Obertrums 14.

Im Folgenden werden die Blechtafeln allgemein mit dem Bezugszeichen 4 bezeichnet, die zuvorderst liegende Blechtafel trägt das Bezugszeichen 4' und die Folgetafel das Bezugszeichen 4''.

Es ergibt sich folgende Funktion: Die Blechtafeln 4 werden in geschuppter Anordnung mittels des Trums 7 zugeführt. Sie liegen auf der Oberseite des Obertrums 9 auf und werden durch die Wirkung des Unterdrucks des Saugkastens 17 fixiert. Die Saugwirkung im Saugkasten 17 ist konstant; die Geschwindigkeit v₁ ist ebenfalls konstant. Erreicht die zuvorderst liegende Blechtafel 4'mit ihrem Vorderkantenbereich das Trum 8, so übernimmt letzteres einen entsprechenden, sich laufend vergrößernden Abschnitt der Blechtafel 4'. Dies erfolgt hinsichtlich des Trums 8 mit der Geschwindigkeit v₁, das heißt, die Trums 7 und 8 weisen in diesem Zeitpunkt die gleiche Geschwindigkeit v₁ auf (v₁ = v₂). Der auf die entsprechende Blechtafel 4 wirkende Unterdruck wird im Zuge des Prozesses durch die Folgetafel 4'' durch Überdeckung "abgeschaltet". Durch entsprechende Stellung des Schaltventils 19 ist sichergestellt, dass ein Unterdruck im Saugkasten 18 aufgebaut wird, so dass ein Bereich der Blechtafel 4' auf die Oberseite des Obertrums 14 festgesaugt und die Blechtafel 4' somit in unverrückbarer Position zum Obertrum 14 gehalten wird. Der Aufbau des Unterdrucks erfolgt erst bei vollständiger Überdeckung des Saugkastens 18 durch die Blechtafel 4'. Es erfolgt dann eine Verringerung der Geschwindigkeit v₂ des Trums 8 mittels Verlangsamung durch den zugehörigen Antrieb. Beim Verlangsamungsvorgang ist die Blechtafel 4' durch den Unterdruck fest auf dem Obertrum 14 gehalten, so dass keine Relativbewegung zwischen dem Trum 8 und der Blechtafel 4' auftreten kann. Die Verzögerung des Trums 8 erfolgt derart, dass die Blechtafel 4' nur noch eine sehr kleine Geschwindigkeit aufweist. In diesem Zustand befindet sich ihre Vorderkante 25 noch ein Stück entfernt vom Vorderkantenanschlag 3. Das Vakuum des Saugkastens 18 wird nunmehr abgeschaltet, so dass die Blechtafel 4' freigegeben wird und über die Unterlage 27 rutscht, so weit, bis die Vorderkante 25 gegen den Vorderkantenanschlag 3 tritt. Die Unterlage 27 erstreckt sich zwischen dem stromabseitigen Ende des Trums 8 und dem Vorderkantenanschlag 3. Auf diese Art und Weise wird die Blechtafel 4' exakt ausgerichtet. Während des Abbremsungsprozesses des Trums 8 läuft das Trum 7 unverändert mit der Geschwindigkeit v₁ weiter, so dass die Folgetafel 4'' ein entsprechendes Stück weiter unter die Blechtafel 4' geschoben wird. Ist die vorderste Blechtafel 4' exakt am Vorderkantenanschlag 3 ausgerichtet, so wird sie an ihrer Vorderkante 25 ergriffen und -in Transportrichtung (Pfeil 20)- einer Weiterverarbeitung zugeführt. Vor dem Erreichen des Vorderkantenanschlags 3 wird der Unterdruck im Saugkasten 18 mittels Betätigung des Schaltventils 19 ausgeschaltet. Verlässt die Blechtafel 4' den Vorderkantenanschlag 3, so erfolgt eine Beschleunigung des Trums 6 auf die Ausgangsgeschwindigkeit, also die Geschwindigkeit v₁, so dass die nun vorderste Blechtafel 4 in ihrem Vorderkantenbereich von dem Trum 6 übernommen werden kann, wie dies vorstehend bereits anhand der Blechtafel 4' erläutert wurde. Es wird dann auch wieder die Halteeinrichtung 23 aktiviert. Die vorstehend erläuterten Vorgänge wiederholen sich kontinuierlich, so dass mit hoher Taktrate die Blechtafeln 4 abgearbeitet und dabei ausgerichtet werden.

Die Figuren 2 bis 5 zeigen die Vorrichtung der Figur 1 in schematisierter Form, wobei die nachstehenden Begriffe, wie zum Beispiel "Anfang" und "Ende", in Transportrichtung der Blechtafeln 4 gesehen definiert sind, also in Richtung des Pfeiles 20 der Figur 1. Demzufolge ist gemäß Figur 2 der Abstand a zwischen dem Ende der zweiten Halteeinrichtung 23 und dem Ende der ersten Haltevorrichtung 22 ergänzt um einen Sicherheitszuschlag, den die Blechtafeln in der Zeit durchlaufen, die für einen vollständigen Unterdruckaufbau erforderlich ist, kleiner als die Schuppenlänge zwischen den Tafeln. Unter Schuppenlänge der geschuppt angeordneten Blechtafeln 4 ist das Maß zwischen der Vorderkante einer Blechtafel 4 und der Vorderkante der unmittelbar folgenden Blechtafel 4 zu verstehen. Aufgrund des erwähnten Abstandes a ist eine gesicherte Übernahme der Blechtafeln 4 vom Trum 7 auf das Trum 8 möglich.

Gemäß Figur 3 ist der Abstand b zwischen dem Anfang des zweiten Fördermittels und der Vorderkante einer Folgetafel 4'' zu Beginn des Verlangsamungsvorgangs der Vorgängertafel 4' größer als der Weg, den die Folgetafel 4'' während des Verlangsamungsvorgangs der Vorgängertafel 4' zurücklegt. Wäre dies nicht der Fall, so läuft die Folgetafel 4'' während des Verlangsamungsvorgangs der Vorgängertafel 4' auf das zweite Fördermittel 6 auf und wird undefiniert vorgebremst.

Aus der Figur 4 ist zu entnehmen, dass der Abstand c von der Vorderkante der Vorgängertafel 4' beim Verlangsamungsbeginn zum Ende der ersten Halteeinrichtung 22 größer ist als die Schuppenlänge. Wäre dies nicht der Fall, so wird die zu bremsende Blechtafel 4 gleichzeitig noch vom ersten Fördermittel 5 angetrieben (die Nachfolgetafel 4'' muss bei Verlangsamungsbeginn der Vorgängertafel 4' am Fördermittel 5 unterschuppen, das heißt, den Saugkasten 17 abdecken).

Gemäß Figur 5 ist vorgesehen, dass der Abstand zwischen dem Vorderkantenanschlag 3 und der Vorderkante der Folgetafel 4'' (Maß d) zum Zeitpunkt des Einschaltens des Vakuums (Unterdruck im Saugkasten 18) kleiner ist als der Abstand von dem Vorderkantenanschlag 3 bis zum Ende der zweiten Halteeinrichtung 23 (Maß e). Wäre dies nicht der Fall, so würde das Vakuum die Blechtafel 4 erfassen, die gerade ausgerichtet werden soll. Die auszurichtende Vorgängerblechtafel 4' muss beim Einschalten des Vakuums (für die Folgetafel 4'') von dieser unterschuppt sein.

In der Figur 5 ist -als alternatives Ausführungsbeispiel- in Bezug auf die Bezugsziffer 28 eine Einrichtung angedeutet, die eine verlangsamte Blechtafel 4' nach Abschalten des Vakuums des Saugkastens 18 übernimmt. Die Übernahme erfolgt mit der verzögerten, sehr geringen Geschwindigkeit v₂. Die nur schematisch angedeutete Einrichtung 28 führt die Blechtafel 4' unter weiterer Verzögerung bis gegen den Vorderkantenanschlag 3, so dass dort ein kontrolliertes, reproduzierbares Ausrichten erfolgt.

Die Erfindung betrifft bevorzugt somit eine Verlangsamung der Blechtafeln in der Phase der Zuführung der jeweiligen Vorderkante an einem Ausrichtanschlag mittels umlaufender Vakuumsaugriemen, wobei die jeweils verzögerte Blechtafel kraftschlüssig erfasst ist. Die Verlangsamung erfolgt vorzugsweise auf eine Geschwindigkeit v₂, die cirka 10% der Geschwindigkeit v1 beträgt oder nahe bei Null ist. Es erfolgt eine Verzögerung und Wiederbeschleunigung der Vakuumriemen, wobei die Beschleunigung auf die Tafelzuführgeschwindigkeit vom vorgelagerten Trum vorgenommen wird und diese Geschwindigkeit für die Übernahme der Tafel konstant gehalten ist. Anschließend wird die Verlangsamung auf eine definierte Geschwindigkeit vorgenommen, um die Blechtafel vorsichtig gegen den Vorderkantenanschlag zu fahren. Durch Zu- und Abschalten des Vakuums (Zuschalten vor der Tafelübernahme und während der anschließenden Verzögerung; Abschalten des Vakuums vor Erreichen des Vorderkantenanschlags beziehuagsweise vor der Wiederbeschleunigung des Saugriemens auf Tafelzuführgeschwindigkeit für die Übernahme der nächsten Tafel) ist sichergestellt, dass keine unkontrollierte Verlagerung der Tafeln erfolgt. Die am Vorderkantenanschlag ausgerichtete Tafel wird bevorzugt einem nicht dargestellten und auch nicht beschriebenen System übergeben, um die Blechtafeln in definierter Lage weiterverarbeiten zu können. Durch die Erfindung wird eine hohe Bremszielgenauigkeit beziehungsweise Positioniergenauigkeit durch Abfahren eines Geschwindigkeits-Weg-Profils in gleicher Weise für jede Tafel im Maschinentakt erreicht. Es liegt eine kratzfreie Krafteinleitung in die Tafeln aufgrund des Unterdrucks beziehungsweise einer Magnethaltung vor.

Die Blechtafeln 4, 4' werden jeweils völlig flachliegend verlangsamt. Die Oberfläche der Verlangsamungseinrichtung (zweites Fördermittel 6) liegt in der Tafellaufebene. Beim Abschalten des Vakuums am Ende des Verlangsamungsvorgangs tritt keine Bewegung quer zur Tafellaufebene, insbesondere senkrecht zur Tafellaufebene, auf, die für die exakte Anlage der Blechtafeln 4' an den Vorderkantenanschlag 3 schädlich sein könnte.

Gegenüber bekannten, hin- und hergehenden Schwingeinheiten mit Vakuumkopf eröffnet das erfindungsgemäße Prinzip des umlaufenden, endlosen Riementriebs den Vorteil, dass kein Rückwärtshub vorliegt, das heißt wesentlich mehr Zeit steht für sanfte, ruckund gleitreibungsfrei Verlangsamung zur Verfügung steht beziehungsweise es kann die Auslegung der Zuführgeschwindigkeit insgesamt niedriger gewählt werden, was der sicheren Funktion der Anlage insgesamt zugute kommt. Des weiteren ist ein umlaufendes Riementrum vorteilhaft hinsichtlich eines möglichen Verkratzens der Unterseite der Blechtafeln. Während der Verlangsamung, bei der ein großes Haltevakuum erforderlich ist, tritt keine Relativbewegung zwischen der Blechtafel 4' und den Riemen (zweites Fördermittel 6) auf, so dass Verkratzen ausgeschlossen ist. In der Phase des Anlegens der Blechtafel 4' mit einer Restgeschwindigkeit an den bevorzugt aus mehreren Vorderanschlägen bestehenden Vorderkantenanschlag 3 rutschen die Riemen (zweites Fördermittel 6) ohne Haltewirkung (Vakuum oder Magnetkraft ist ausgeschaltet) unter der Blechtafel 4' durch. Da des Weiteren die Relativgeschwindigkeit sehr gering ist, entstehen durch das genannte Riemensystem keine Verkratzungen. Verschlissene Riemen-Oberflächen lassen sich durch einfachen und kostengünstigen Riementausch problemlos beseitigen. Im Hinblick auf die gesamte Tafelanordnung wird erfindungsgemäß jeweils nur eine Blechtafel, nämlich die vorderste Blechtafel 4', aus dem gesamten Schuppenstrom verlangsamt. Der übrige Schuppenstrom bewegt sich dabei weiter. Dies ist insbesondere auch deshalb von Interesse, weil der Schuppenstrom derart gebildet ist, dass die zuvorderst liegende Tafel auf der Folgetafel aufliegt. Das heißt, es wird erfindungsgemäß die Verlangsamung von unten her durchgeführt, weil die Unterseite der Blechtafeln auf. dem Fördermittel 5 beziehungsweise 6 aufliegt. Diese Lösung wird gewählt, obwohl zum Halten der entsprechenden Blechtafel 4' mittels Vakuum oder Magnetkraft nur der Bereich der Tafel von unten her zugänglich ist, der nicht in Überlappungsposition zur Folgetafel steht.

## Patentansprüche

1. Verfahren zum Zuführen von flachen, sich geschuppt überlappenden Blechtafeln (4) zu mindestens einem Vorderkantenanschlag (3) einer weiterverarbeitenden Maschine, insbesondere einer Blechdruck- oder Blechlackiermaschine, mit einer ersten Förderzone, in der die Blechtafeln (4) mit einer ersten, konstanten Geschwindigkeit in geschuppter Anordnung mit kontinuierlich per Unterdruck oder magnetischer Wirkung entwickelter Haltewirkung transportiert werden und mit einer zweiten, der ersten Förderzpne folgenden Förderzone, in der die jeweils vorderste Blechtafel (4') im Bereich ihrer Vorderkante (25) mit erster Geschwindigkeit übernommen und dann auf eine zweite Geschwindigkeit verlangsamt wird, so dass sie mit der zweiten Geschwindigkeit gegen mindestens einen Vorderkantenanschlag (3) geführt wird oder sich mit dieser Geschwindigkeit dem Vorderkantenanschlag (3) nähert, wobei die vorderste Blechtafel (4') während ihrer Verlangsamung in einer ortsfesten Haltezone der zweiten Förderzone durch schaltbaren Unterdruck oder schaltbare magnetische Wirkung im vorderen Bereich der Blechtafel beginnend gehalten wird und diese Haltewirkung abgeschaltet wird, sobald die Vorderkante (25) der vordersten Blechtafel (4') mit nur noch geringem Abstand zum Vorderkantenanschlag liegt, wobei nach Anlage und dadurch erfolgtem Ausrichten der vordersten Blechtafel (4') an dem Vorderkantenanschlag (25) ein Abtransport an die weiterverarbeitende Maschine erfolgt, wobei während der Verlangsamung der vordersten Blechtafel (4') die Folgeblechtafel (4'') mit erster Geschwindigkeit transportiert wird, wodurch sie zunehmend weiter unter die vorderste Blechtafel (4') geschoben wird und wobei die Haltewirkung der Haltezone der zweiten Förderzone wieder eingeschaltet wird, sobald die Folgeblechtafel (4'') die Haltezone der zweiten Förderzone vollständig überbrückt.

2. Verfahren nach Anspruch 1, **dadurch gekennzeichnet, dass** die zweite Geschwindigkeit nahezu Null oder Null ist.

3. Verfahren nach einem der vorhergehenden Ansprüche, **dadurch gekennzeichnet, dass** das Fördern in der ersten Förderzone mit einem endlos umlaufenden Fördermittel (7) erfolgt.

4. Verfahren nach einem der vorhergehenden Ansprüche, **dadurch gekennzeichnet, dass** das Fördern in der zweiten Förderzone mit einem endlos umlaufenden Fördermittel (8) erfolgt.

5. Verfahren nach einem der vorhergehenden Ansprüche, **dadurch gekennzeichnet, dass** die Haltewirkung in der ersten und/oder zweiten Förderzone von mindestens jeweils einem sich unterhalb des ersten und/oder zweiten Fördermittels (5,6) befindlichen Saugkasten (17,18) bewirkt wird.

6. Verfahren nach einem der vorhergehenden Ansprüche, **dadurch gekennzeichnet, dass** als erstes und/oder zweites Fördermittel (5,6) ein luftdurchlässiges Fördermittel (5,6) oder luftdurchlässige Fördermittel (5,6) verwendet wird/werden.

7. Verfahren nach einem der vorhergehenden Ansprüche, **dadurch gekennzeichnet, dass** der Abstand (a) zwischen dem Ende der Haltezone der zweiten Förderzone und dem Ende der Haltezone der ersten Förderzone ergänzt um einen Sicherheitszuschlag, den die Blechtafeln (4',4") in der Zeit durchlaufen, die für einen vollständigen Unterdruckaufbau der Haltewirkung der Haltezone der zweiten Förderzone erforderlich ist, kleiner als die Schuppenlänge zwischen den Blechtafeln(4) ist, wobei die Schuppenlänge das Maß zwischen der Vorderkante einer Blechtafel (4) und der Vorderkante einer unmittelbar folgenden Blechtafel (4) im ungebremsten Zustand ist.

8. Verfahren nach einem der vorhergehenden Ansprüche, **dadurch gekennzeichnet, dass** der Abstand (b) zwischen dem Anfang der zweiten Förderzone und der Vorderkante einer Folgeblechtafel (4") zu Beginn des Verlangsamungsvorgangs der vordersten Blechtafel (4') größer als der Weg ist, den die Folgeblechtafel (4") während des Verlangsamungsvorgangs der vordersten Blechtafel (4') zurücklegt.

9. Verfahren nach einem der vorhergehenden Ansprüche, **dadurch gekennzeichnet, dass** der Abstand (c) von der Vorderkante der vordersten Blechtafel (4') beim Verlangsamungsbeginn bis zum Ende der Haltezone der ersten Förderzone größer ist als die Schuppenlänge.

10. Verfahren nach einem der vorhergehenden Ansprüche, **dadurch gekennzeichnet, dass** der Abstand (d) zwischen dem Vorderkantenanschlag (3) und der Vorderkante der Folgeblechtafel (4") zum Zeitpunkt des Einschaltens des Vakuums kleiner ist als der Abstand (e) von dem Vorderkantenanschlag (3) bis zum Ende der Haltezone der zweiten Förderzone.

## Claims

1. Method for feeding flat sheet metal panels (4) overlapping in scales to at least one front edge stopper (3) of a processing machine, particularly a tin printing or a tinplate varnishing machine, with a first feeding zone in which the sheet metal panels (4) arranged in scales are transported at a first, constant speed with a holding effect developed continuously by a negative pressure or magnetic effect and with a second feeding zone that follows the first feeding zone in which each frontmost sheet metal panel (4') is taken over in the area of its front edge (25) at the first speed and is then slowed down to a second speed so that it is lead to at least one front edge stopper (3) at the second speed or it nears the front edge stopper (3) at this speed, wherein the frontmost sheet metal panel (4') is held during its slowdown in a fixed-location holding zone in the second feeding zone by a switchable negative pressure or switchable magnetic effect beginning in the front area of the sheet metal panel and this holding effect is switched off as soon as the front edge (25) of the frontmost sheet metal panel (4') is only a small distance away from the front edge stopper, wherein after the arrival and consequent adjustment of the frontmost sheet metal panel (4') at the front edge stopper (25) a transport to the processing machine is carried out, wherein during the slowdown of the frontmost sheet metal panel (4') the following sheet metal panel (4") is transported at the first speed, as a result of which it is pushed increasingly further under the frontmost sheet metal panel (4') and wherein the holding effect of the holding zone of the second feeding zone is switched on again as soon as the following sheet metal panel (4") completely bridges the holding zone of the second feeding zone.

2. Method according to Claim 1, **characterised in that** the second speed is almost zero or is zero.

3. Method according to one of the previous claims, **characterised in that** the act of conveying in the first feeding zone is carried out using a continuously rotating conveyor device (run 7).

4. Method according to one of the previous claims, **characterised in that** the act of conveying in the second feeding zone is carried out using a continuously rotating conveyor device (run 8).

5. Method according to one of the previous claims, **characterised in that** the holding effect in the first and/or second feeding zone is created in each case by at least one suction box (17, 18) underneath the first and/or second conveyor device (5, 6).

6. Method according to one of the previous claims, **characterised in that** a conveyor device (5, 6) permeable to air or conveyor devices (5, 6) permeable to air is/are used as the first and/or second conveyor device (5, 6).

7. Method according to one of the previous claims, **characterised in that** the distance (a) between the end of the holding zone of the second feeding zone and the end of the holding zone of the first feeding zone supplemented by a safety supplement, which the sheet metal panels (4', 4") traverse in the period required for a complete build-up of negative pressure for the holding effect in the holding zone in the second feeding zone, is smaller than the scale's length between the sheet metal panels (4), wherein the scale's length is the dimension between the front edge of a sheet metal panel (4) and the front edge of an immediately following sheet metal panel (4) in non-braked state.

8. Method according to one of the previous claims, **characterised in that** the distance (b) between the beginning of the second feeding zone and the front edge of a following sheet metal panel (4") at the beginning of the slowdown process of the front sheet metal panel (4') is greater than the distance covered by the following sheet metal panel (4") during the slowdown of the frontmost sheet metal panel (4').

9. Method according to one of the previous claims, **characterised in that** the distance (c) from the front edge of the frontmost sheet metal panel (4') at the beginning of slowdown to the end of the holding zone of the first feeding zone is greater than the scale length.

10. Method according to one of the previous claims, **characterised in that** the distance (d) between the front edge stopper (3) and the front edge of the following sheet metal panel (4") at the time when the vacuum is switched on is smaller than the distance (e) from the front edge stopper (3) to the end of the holding zone of the second feeding zone.

## Revendications

1. Procédé pour l'alimentation de feuilles de tôle plate (4) se chevauchant en écaille vers au moins une butée d'arrête avant (3) d'une machine procédant à la suite du traitement, notamment d'une machine d'impression sur tôles ou de laquage de tôle, avec une première zone de transport, dans laquelle les feuilles de tôle (4) sont transportées avec une première vitesse constante en disposition en écaille avec un effet de retenue développé continuellement par sous-pression ou par effet magnétique, et avec une deuxième zone de transport suivant la première zone de transport, dans laquelle la première feuille de tôle respective (4') est reprise dans la zone de son bord avant (25) avec la première vitesse et ensuite ralentie à une deuxième vitesse, de sorte qu'elle soit acheminée avec la deuxième vitesse contre au moins une butée d'arrête avant (3) ou s'approche de la butée d'arrête avant (3) avec cette vitesse, à l'occasion de quoi la première feuille de tôle (4') est maintenue pendant son ralentissement dans une zone de retenue à localisation fixe de la deuxième zone de transport en commençant par une sous-pression commutable ou un effet magnétique commutable dans la zone avant de la feuille de tôle, et de quoi cet effet de retenue est décommuté, dès que l'arrête avant (25) de la feuille de tôle (4') la plus en avant ne se trouve plus qu'à une distance faible de la butée d'arrête avant, à l'occasion de quoi une évacuation vers la machine procédant à la suite du traitement a lieu d'après le dispositif et la mise en position ainsi effectuée de la feuille de tôle la plus en avant (4') contre la butée d'arrête avant (25), à l'occasion de quoi la feuille de tôle suivante (4") est transportée à première vitesse pendant le ralentissement de la feuille de tôle la plus en avant (4'), par le fait de quoi elle est poussée de plus en plus loin sous la feuille de tôle la plus en avant (4') et à l'occasion de quoi l'effet de retenue de la zone de retenue de la deuxième zone de transport est commutée de nouveau, dès que la feuille de tôle suivante (4") ponte complètement la zone de retenue de la deuxième zone de transport.

2. Procédé d'après la revendication 1, **caractérisé par le fait que** la deuxième vitesse est de zéro ou pratiquement égale à zéro.

3. Procédé d'après l'une des revendications précédentes, **caractérisé par le fait que** le transport dans la première zone de transport est effectuée par une installation de transport circulant en continu (compartiment 7).

4. Procédé d'après l'une des revendications précédentes, **caractérisé par le fait que** le transport dans la deuxième zone de transport est effectuée par une installation de transport circulant en continu (compartiment 8).

5. Procédé d'après l'une des revendications précédentes, **caractérisé par le fait que** l'effet de retenue dans la première et/ou la deuxième zone de transport est provoqué respectivement par au moins l'une des caisses aspirantes (17,18) se trouvant au-dessous de la première et/ou de la deuxième installation de transport (5, 6).

6. Procédé d'après l'une des revendications précédentes, **caractérisé par le fait qu'**une ou plusieurs installations de transport perméables à l'air (5, 6) sont utilisées comme première et/ou deuxième installation de transport (5, 6).

7. Procédé d'après l'une des revendications précédentes, **caractérisé par le fait que** l'espace (a) entre l'extrémité de la zone de retenue de la deuxième zone de transport et l'extrémité de la zone de retenue de la première zone de transport, complété d'un supplément de sécurité parcourant les feuilles de tôle (4', 4") dans la période qui est nécessaire à l'établissement complet d'une sous-pression de l'effet de retenue de la zone de retenue de la deuxième installation de transport, est plus petit que la longueur d'écaille entre les feuilles de tôle (4), à l'occasion de quoi la longueur d'écaille est la mesure entre l'arrête avant d'une feuille de tôle (4) et l'arrête avant d'une feuille de tôle (4) suivant immédiatement celle-ci à l'état non freiné.

8. Procédé d'après l'une des revendications précédentes, **caractérisé par le fait que** l'espace (b) entre l'arrête avant de la deuxième zone de transport et l'arrête avant d'une feuille de tôle suivante (4") est plus grand au début du processus de ralentissement de la feuille de tôle la plus en avant (4'), que le trajet parcouru par la feuille de tôle suivante (4") pendant le processus de ralentissement de la feuille de tôle la plus en avant (4').

9. Procédé d'après l'une des revendications précédentes, **caractérisé par le fait que** l'espace (c) à partir de l'arrête avant de la feuille de tôle la plus en avant (4') est plus grand que la longueur d'écaille lors du début du ralentissement jusqu'à l'extrémité de la zone de retenue de la première zone de transport.

10. Procédé d'après l'une des revendications précédentes, **caractérisé par le fait que** l'espace (d) entre la butée d'arrête avant (3) et l'arrête avant de la feuille de tôle suivante (4") est plus petit au moment de l'activation du vacuum que l'espace (e) de la butée d'arrête avant (3) jusqu'à l'extrémité de la zone de retenue de la deuxième zone de transport.
